# EUROPÄISCHE PATENTANMELDUNG

(11) **EP 2 703 562 A2**
(43) Veröffentlichungstag der Anmeldung: **05.03.2014**
(21) Anmeldenummer: 13004243.5
(22) Anmeldetag: 28.08.2013
(51) Int. Cl.: E01H 8/12

(54) **Straßenbahnschienen-Reinigungsmaschine**

(30) Priorität: 31.08.2012 DE 202012008313 U
(71) Anmelder: Aebi Schmidt Deutschland GmbH, 79837 St. Blasien (DE)
(72) Erfinder: Boné, Charles, D - 31141 Hildesheim (DE)
(74) Vertreter: Grättinger Möhring von Poschinger Patentanwälte Partnerschaft

(57) **Zusammenfassung**

Eine Straßenbahnschienen-Reinigungsmaschine umfasst ein Trägerfahrzeug (1) und eine saugende Reinigungseinheit. Das Trägerfahrzeug (1) weist ein angetriebene Hinterräder (3) und lenkbare Vorderräder (4) aufweisendes Straßenfahrwerk (2) und ein frontseitiges Führerhaus (5) auf. Die saugende Reinigungseinheit umfasst einen Sammelbehälter (6) mit einem Sauggebläse (7), eine zwei Saugköpfe (8) aufweisende Schmutzaufnahmeeinheit (9) und eine diese mit dem Sammelbehälter verbindende Saugleitungsanordnung (10). Dabei ist die Schmutzaufnahmeeinheit (9) an der Reinigungsmaschine frontseitig vor dem Führerhaus (5) des Trägerfahrzeugs (1) angeordnet. Und bei dem Trägerfahrzeug handelt es sich um ein kein Schienenfahrwerk aufweisendes reines Ein-Wege-Fahrzeug.

## Beschreibung

Die vorliegende Erfindung betrifft eine Straßenbahnschienen-Reinigungsmaschine.

Straßenbahnschienen, die typischerweise ebenerdig zu einer Straße oder sonstigen Fahrbahnoberfläche verlegt sind, weisen ein Querschnittsprofil mit einer Rille, in der sich Schmutz sammeln kann, auf. Zur Erhaltung der Betriebssicherheit sind Straßenbahnschienen regelmäßig zu reinigen, insbesondere in dem Sinne, dass Fremdkörper aus der Rille zu entfernen sind. Hierzu werden Straßenbahnschienen-Reinigungsmaschinen eingesetzt.

Bekannt sind hierzu zum einen schienengebundene Straßenbahnschienen-Reinigungsmaschinen (vgl. DE 19708551 A1, EP 887470 A1). Des Weiteren sind Straßenbahnschienen-Reinigungsmaschinen in Zwei-Wege-Ausführung bekannt, die sowohl ein Straßenfahrwerk als auch ein Schienenfahrwerk aufweisen, wobei die betreffende Straßenbahnschienen-Reinigungsmaschine im Reinigungsbetrieb schienengebunden betrieben wird. Das Schienenfahrwerk kann dabei an dem Trägerfahrzeug angeordnet oder Teil eines absenkbaren schienengebundenen Saugwagens sein, auf welchem das Trägerfahrzeug im Reinigungsbetrieb - durch einen Lift angehoben - gewissermaßen huckepack mitfährt (vgl. DE 202005005570 U1). Auch sind zum Reinigen von Straßenbahnschienen nur straßentaugliche, d.h. allein ein Straßenfahrwerk aufweisende Reinigungsmaschinen bekannt geworden, bei denen ein zwischen der Vorder- und der Hinterachse angeordneter Saugwagen auf die zu reinigenden Schienen absenkbar ist (vgl. DE 1244221 A1, DE 1276677 B1, DE 1929049 U1).

Der vorliegenden Erfindung liegt die Aufgabe zugrunde, eine Straßenbahnschienen-Reinigungsmaschine bereitzustellen, die sich gegenüber dem dargelegten Stand der Technik durch eine gesteigerte Praxistauglichkeit auszeichnet.

Gelöst wird diese Aufgabenstellung gemäß der vorliegenden Erfindung durch die in Anspruch 1 angegebene Straßenbahnschienen-Reinigungsmaschine. Die erfindungsgemäße Straßenbahnschienen-Reinigungsmaschine zeichnet sich somit dadurch aus, dass sie ein Trägerfahrzeug, bei dem es sich um ein kein Schienenfahrwerk aufweisendes reines Ein-Wege-Fahrzeug handelt und das ein angetriebene Hinterräder und lenkbare Vorderräder aufweisendes Straßenfahrwerk und ein frontseitiges Führerhaus umfasst, und eine saugende Reinigungseinheit, welche einen Sammelbehälter mit einem Sauggebläse, eine zwei Saugköpfe aufweisende Schmutzaufnahmeeinheit und eine diese mit dem Sammelbehälter verbindende Saugleitungsanordnung umfasst, aufweist, wobei die Schmutzaufnahmeeinheit an der Reinigungsmaschine frontseitig vor dem Führerhaus des Trägerfahrzeugs angeordnet ist. Die auf diese Weise bereitgestellte erfindungsgemäße Straßenbahnschienen-Reinigungsmaschine ist wendig und kann, da sie sich stets, d.h. auch im Schienenreinigungsbetrieb auf dem Straßenfahrgestell des Trägerfahrzeugs fortbewegt, unverzüglich und flexibel auf sich ändernde Anforderungen reagieren. So kann sie z.B., wenn eine Straßenbahn überholen möchte, jederzeit ausweichen, d.h. die Gleise sofort verlassen, seine Reinigungsroute unabhängig von der Weichenstellung befahren und/oder bei Abschnitten des Gleisnetzes mit sich ändernder Anzahl von Gleisen sämtliche Gleise ohne unnötige Rangierfahrten in kürzester Zeit reinigen. Dabei kommt, was einen erheblichen praxisrelevanten Vorteil darstellt, dem flexiblen Einsatz zugute, dass die Schmutzaufnahmeeinheit frontseitig vor dem Trägerfahrzeug angeordnet ist, so dass der Fahrzeugführer sie jederzeit optimal im Blick hat und überwachen kann, auch und gerade bei erneuten Aufsetzen der Schmutzaufnahmeeinheit auf die Gleise beispielsweise nach einem Ausweichmanöver. Die erfindungsgemäße Straßenbahnschienen-Reinigungsmaschine ist zudem technisch vergleichsweise einfach aufgebaut, was ihre relativ kostengünstige Herstellung erlaubt.

Gemäß einer ersten bevorzugten Weiterbildung der Erfindung ist die Schmutzaufnahmeeinheit mittels einer Lenkeranordnung anheb- und absenkbar sowie gegenüber der Fahrzeugmitte seitwärts verlagerbar an dem Trägerfahrzeug angelenkt. Die Anheb- und Absenkbarkeit der Schmutzaufnahmeeinheit steht dabei in unmittelbarem Zusammenhang mit der vorstehend dargelegten Möglichkeit, dass die Straßenbahnschienen-Reinigungsmaschine an jedem Punkt des Schienennetzes die Gleise verlässt, beispielsweise um auszuweichen, einem Straßenbahnzug Platz zu machen oder den (ggf. lokal begrenzten) Reinigungseinsatz zu beenden. Die gegenüber der Fahrzeugmitte seitwärts verlagerbare Lagerung der Schmutzaufnahmeeinheit an dem Trägerfahrzeug erlaubt, dass der Führer der Straßenbahnschienen-Reinigungsmaschine - innerhalb gewisser Grenzen (s.u.) - seitwärts aus der durch die zu reinigenden Gleise vorgegebenen Spur herausfährt, ohne die Schienenreinigung zu unterbrechen oder zu beeinträchtigen.

Bevorzugt umfasst dabei die Lenkeranordnung zwei Lenker, die besonders bevorzugt in Fahrtrichtung divergieren. Namentlich eine solche Lenkeranordnung mit zwei in Fahrtrichtung divergierenden Lenkern gestattet die Realisierung einer kinematischen Relation der Schmutzaufnahmeeinheit zu dem Trägerfahrzeug, wie sie beim Reinigen von Straßenbahnschienenbögen - unter entsprechender seitlicher Verlagerung der Schmutzaufnahmeeinheit relativ zu der Längsachse des Trägerfahrzeugs - günstig ist.

Eine andere bevorzugte Weiterbildung der vorliegenden Erfindung zeichnet sich dadurch aus, dass die beiden Saugköpfe oder die beiden Lenker mittels einer Koppelstange miteinander verbunden sind. Mittels der Koppelstange werden dabei die beiden Saugköpfe auf einem vorgegebenen, auf die Spurbreite der Straßenbahnschienen abgestimmten Abstand zueinander gehalten; und die seitliche Verlagerung der beiden Saugköpfe aus der Längsachse des Trägerfahrzeugs heraus nach links oder rechts kann nur synchronisiert erfolgen.

Besonders bevorzugt sind bei einer solchen erfindungsgemäßen Straßenbahnschienen-Reinigungsmaschine, bei der die Schmutzaufnahmeeinheit mittels einer zwei Lenker unfassenden Lenkeranordnung anheb- und absenkbar sowie gegenüber der Fahrzeugmitte seitwärts verlagerbar an dem Trägerfahrzeug angelenkt ist, die beiden Lenker mittels einer Traverse, welche gelenkig an den Lenkern angeschlagen ist, miteinander verbunden, wobei weiterhin die beiden Saugköpfe mittels einer Gelenkanordnung bezüglich der Lenkeranordnung in im Wesentlichen horizontaler Richtung schwenkbar gelagert und bevorzugt zudem mittels einer Koppelstange miteinander verbunden sind. Die (bevorzugt gekoppelte) horizontale Verschwenkbarkeit der beiden Saugköpfe relativ zu der Lenkeranordnung erweist sich in dem Sinne als sehr vorteilhaft, als auf diese Weise die Saugköpfe bei der Reinigung von Schienenbögen auf den Verlauf der Schienen ausgerichtet werden können. Auf diese Weise ergibt sich eine optimale Überdeckung der Saugköpfe zu den beiden zu reinigenden Schienen, was sich günstig auf das Reinigungsergebnis auswirkt. Insbesondere kann dabei auch ein Schwenkantrieb für die Saugköpfe vorgesehen sein, mittels dessen ein (aktives) horizontales Verschwenken der Saugköpfe möglich ist, um diese gezielt zu den zu reinigenden Schienen auszurichten.

Gemäß einer wiederum anderen bevorzugten Weiterbildung der vorliegenden Erfindung sind die Saugköpfe an der Lenkeranordnung um eine horizontale Achse neigbar gelagert. Dies gestattet eine für den Wirkungsgrad der Straßenbahnschienen-Reinigungsmaschine optimale, d.h. eine für das erzielbare Reinigungsergebnis besonders vorteilhafte Anpassbarkeit der Lage der Saugköpfe relativ zu der reinigenden Straßenbahnschiene. Insbesondere führt auf diese Weise eine sich ändernde Lage des Trägerfahrzeugs relativ zu den Gleisen, z.B. infolge zunehmender Schmutzaufnahme und dementsprechend zunehmenden Einfederns des Trägerfahrzeugs an der Hinterachse, nicht zwingend zu einer Veränderung der Reinigungsleistung. Es kann dabei - zumindest innerhalb definierter Grenzen - eine freie, ggf. gedämpfte und/oder mittels einer Federeinheit in eine Nulllage vorgespannte Neigbarkeit der Saugköpfe relativ zu der Lenkeranordnung um eine horizontale, sich quer zur Fahrtrichtung erstreckende Achse vorgesehen sein dergestalt, dass die Saugköpfe - bei einer Abstützung auf den Straßenbahnschienen in einer definierten Position relativ zu diesen (s.u.) - die optimale Stellung selbsttätig einnehmen und beibehalten.

Im Sinne der vorstehend dargelegten Abstützung weist bevorzugt jeder der beiden Saugköpfe ein Stützrad auf, von denen besonders bevorzugt zumindest eines als Gleisrad (d.h. mit Spurkranz) ausgeführt ist. Der Spurkranz des Gleisrades versperrt dabei teilweise den Querschnitt der Rille der zu reinigenden Straßenbahnschiene, was für eine günstige Beeinflussung der Saugluftströmung am Saugkopf und somit der Saugleistung des Saufkopfes genutzt werden kann. Überdies übernimmt das mindestens eine Gleisrad die seitliche Führung des zugeordneten Saugkopfes relativ zu der betreffenden Straßenbahnschiene, so dass der besagte Saugkopf, was seine Seitwärtsposition relativ zum Trägerfahrzeug betrifft, eine Schwimmstellung einnehmen kann, was wiederum den Fahrzeugführer der Straßenbahnschienen-Reinigungsmaschine entlastet. Ersichtlich genügt im Falle der mechanischen Koppelung der beiden Saugköpfe mittels einer Koppelstange beider Saugköpfe hierfür die Ausführung eines der beiden Stützräder als Gleisrad, was sogar besonders günstig ist, um bei Kurvenfahrt Zwängungen zu vermeiden. Sind im Hinblick auf die weiter oben dargelegte positive Einflussnahme auf die Saugluftströmung an den Saugköpfen - durch teilweises Versperren der Rillen der Straßenbahnschienen insbesondere nach hinten hin (s.u.) - beide Saugköpfe mit einem Gleisrad ausgestattet, können im Falle der mechanischen Koppelung der beiden Saugköpfe mittels einer Koppelstange Zwängungen durch eine definierte Nachgiebigkeit der Koppelstange (z.B. über ein Federelement) reduziert bzw. vermieden werden.

Insbesondere dann, wenn zumindest eines der vorstehend erläuterten Stützräder als Gleisrad ausgeführt ist, sind die Stützräder besonders bevorzugt jeweils hinter der Mündungsöffnung des jeweiligen Saugkopfes angeordnet. Auf diese Weise greift der jeweilige Spurkranz des Gleisrades in einen bereits gereinigten Bereich der Straßenbahnschiene ein. Ein Festwalzen von Schmutz in der Rille der Straßenbahnschiene wird auf diese Weise selbst dann verhindert, wenn der Spurkranz - aus den oben dargelegten strömungstechnischen Gründen - so dimensioniert ist, dass er den Querschnitt der Rille der Straßenbahnschiene weitgehend versperrt. Jeweils vor der Mündungsöffnung des betreffenden Saugkopfes ist indessen, gemäß einer wiederum anderen bevorzugten Weiterbildung der vorliegenden Erfindung, an jedem der beiden Saugköpfe ein bevorzugt als Gleitkufe ausgeführtes weiteres Stützelement angeordnet. Die Stützkufe ist dabei bevorzugt verstellbar an dem Saufkopf angebracht, damit ein Verschleiß ausgeglichen werden kann, um stets die optimale Lage des Saugkopfes relativ zu der zu reinigenden Straßenbahnschiene erhalten zu können. Die auf der Straßenbahnschiene aufliegende Gleitkufe deckt über ihre Erstreckung in Fahrtrichtung die Rille der Straßenbahnschiene ab, so dass unterhalb der Gleitkufe ein definierter, dem Profil der Rille der Straßenbahnschiene entsprechender Strömungsquerschnitt für die in den Saugkopf eingesaugte Luft verbleibt. Die sich ergebende definierte gerichtete Strömung mit hoher Geschwindigkeit kann zu einem besonders guten Reinigungsergebnis beitragen.

Gemäß einer wiederum anderen bevorzugten Weiterbildung der vorliegenden Erfindung ist eine Hubeinrichtung für die Schmutzaufnahmeeinheit vorgesehen, die sich an dem Trägerfahrzeug abstützt und im Reinigungsbetrieb in eine Schwimmstellung schaltbar ist. Dies gilt namentlich in dem Falle, dass, wie vorstehend dargelegt, sich die Saugköpfe über Stützräder und/oder sonstige Stützelemente auf den zu reinigenden Straßenbahnschienen abstützen. Im Falle einer zwei Lenker umfassenden Lenkeranordnung umfasst die Hubeinrichtung besonders bevorzugt zwei Linearantriebe (z.B. in Form von Hydraulikzylindern), von denen jeder jeweils einem der beiden Lenker zugeordnet ist. Die beiden Linearantriebe können dabei so angeordnet sein, dass sich durch ihre (gemeinsame, parallele) Betätigung ausschließlich eine Hubbewegung der Schmutzaufnahmeeinheit bewirken lässt. In diesem Falle wirkt bevorzugt auf die Schmutzaufnahmeeinheit eine unabhängige, sich an dem Trägerfahrzeug abstützende Seitenverstelleinrichtung, die insbesondere für den Reinigungsbetrieb in eine Schwimmstellung schaltbar sein kann (s.o.), wobei im Falle einer zwei Lenker umfassenden Lenkeranordnung die Seitenverstelleinrichtung bevorzugt einen an einem der beiden Lenker angreifenden Linearantrieb (z.B. Hydraulikzylinder) aufweist. Denkbar ist im Rahmen der vorliegenden Erfindung indessen auch eine solche Anordnung der beiden Linearantriebe der Hubeinrichtung, dass deren gemeinsame, parallele Betätigung eine Hubbewegung der Schmutzaufnahmeeinheit, eine gemeinsame, antiparallele Betätigung demgegenüber eine Seitwärtsbewegung der Schmutzaufnahmeeinheit relativ zum Trägerfahrzeug bewirkt.

Eine nochmals andere bevorzugte Weiterbildung der Erfindung zeichnet sich dadurch aus, dass eine die Seitwärts-Position der Schmutzaufnahmeeinheit relativ zur Fahrzeugmitte erfassende Sensoreinheit vorgesehen ist, die bei Erreichen einer maximal zulässigen Seitwärtsverlagerung der Schmutzaufnahmeeinheit relativ zur Fahrzeugmitte die Hubeinrichtung im Sinne eines Anhebens der Schmutzaufnahmeeinheit betätigt. Einer dar wesentlichen Vorteile dieser Weiterbildung besteht darin, dass, beispielsweise wenn der Fahrer einem Hindernis ausweichen muss, eine Beschädigung der Schmutzaufnahmeeinheit und/oder des Trägerfahrzeugs durch eine - durch in die Straßenbahnschienen eingreifende Führungsmittel wie die oben erwähnten Gleisräder - erzwungene allzu große Seitwärtsverlagerung der Schmutzaufnahmeeinheit relativ zu dem Trägerfahrzeug unterbleibt, weil die Schmutzaufnahmeeinheit bei Erreichen der maximal zulässigen seitlichen Auslenkung selbsttätig aus den Straßenbahnschienen ausgehoben wird.

Besonders bevorzugt konvergiert der Mündungsquerschnitt der Saugköpfe in Fahrtrichtung. Dies gilt - im Hinblick auf eine günstige Strömungssituation innerhalb der Saugköpfe - insbesondere, wenn die Rillen der Straßenbahnschienen am hinteren Ende der Saugköpfe mittels der Spurkränze der oben erwähnten Gleisräder mehr oder weniger versperrt sind und/oder durch eine vor dem Mündungsquerschnitt des Saugkopfes angeordnete Gleitkufe ein definierter Saugluft-Strömungskanal längs der Rille der Straßenbahnschiene begrenzt wird. Ebenfalls im Hinblick auf die Reinigungsleistung ist von Vorteil, wenn jeder der Saugköpfe mindestens eine Pressluftdüse, die mit einem Pressluftaggregat verbunden ist, und/oder eine Wasserstrahldüse, die mit einem Druckwasseraggregat verbunden ist, aufweist. Der Pressluft- bzw. Wasserstrahl ist dabei bevorzugt jeweils nach vorne-unten gerichtet. Das Pressluftaggregat kann insbesondere einen für beide Saugköpfe gemeinsamen, von einem Hydromotor angetriebenen Luftverdichter aufweisen. Zur Vermeidung einer Staubbildung ist weiterhin günstig, wenn jeder der Saugköpfe mindestens eine Wassersprühdüse aufweist, die mit einer Wasserversorgung verbunden ist. Zum Zwecke der mechanischen Lockerung von in der Rille der zu reinigenden Schiene festgefahrenem Schmutz ist bevorzugt jeder der beiden Saugköpfe mit mindestens einen mechanischen Kratzer ausgestattet. Dieser ist besonders bevorzugt ein- und ausfahrbar und/oder verschwenkbar gelagert. Die verschwenkbare Lagerung ermöglicht ein selbsttätiges Ausweichen des Kratzers, damit dieser beim Auftreffen auf einen in der Rille festsitzenden Fremdkörper nicht beschädigt wird. Mittels eines Sensors kann ein solches Ausweichen des Kratzers erfasst und an den Fahrer der Straßenbahnschienen-Reinigungsmaschine gemeldet werden, damit dieser den ermittelten Fremdkörper manuell entfernen kann.

Besonders zur Geltung kommt die vorstehend umfassend erläuterte Flexibilität der erfindungsgemäßen Straßenbahnschienen-Reinigungsmaschine hinsichtlich deren praktischen Einsatzes, wenn die Breite des Trägerfahrzeugs (ausschließlich vorhandener, ggf. einschwenkbarer Seitenspiegel) geringer ist als die Spurbreite der zu reinigenden Straßenbahnschienen. Denn in diesem Falle ergibt sich eine besonders wendige Straßenbahnschienen-Reinigungsmaschine, was in kombinatorischer Verbindung mit der spezifischen Anordnung und Gestaltung der saugenden Reinigungseinheit, insbesondere der Schmutzaufnahmeeinheit ausgeprägte Vorteile mit sich bringt.

Im Hinblick auf eine hohe Wirtschaftlichkeit der erfindungsgemäßen Straßenbahnschienen-Reinigungsmaschine ist von Vorteil, wenn die Schmutzaufnahmeeinheit gegen eine mindestens einen angetriebenen Besen umfassende Kehreinheit austauschbar am Trägerfahrzeug angebracht ist. Denn auf diese Weise ist unter Verwendung des gleichen Trägerfahrzeugs die Durchführung anderer Reinigungsaufgaben möglich, beispielsweise der Verkehrsflächen an Straßenbahnhaltestellen und dergleichen.

Im Folgenden wird die vorliegende Erfindung anhand zweier in der Zeichnung veranschaulichter bevorzugter Ausführungsbeispiele näher erläutert. Dabei zeigt
- Fig. 1: in Seitenansicht und
- Fig. 2: in Frontansicht (ohne Saugleitungsanordnung) ein erstes Ausführungsbeispiel und
- Fig. 3: in perspektivischer Detailansicht Einzelheiten der Schmutzaufnahmeeinheit und der Lenker-anordnung eines zweiten Ausführungsbeispiels.

Die in den Figuren 1 und 2 der Zeichnung dargestellte Straßenbahnschienen-Reinigungsmaschine umfasst ein Trägerfahrzeug 1 und eine saugende Reinigungseinheit. Das Trägerfahrzeug 1 ist als reines Ein-Wege-Fahrzeug ausgeführt; es umfasst ein (reines) Straßenfahrwerk 2 mit angetriebenen Hinterrädern 3 und lenkbaren Vorderrädern 4 sowie ein frontseitiges Führerhaus 5. Die saugende Reinigungseinheit umfasst demgegenüber einen Sammelbehälter 6 mit einem Sauggebläse 7, eine zwei Saugköpfe 8 aufweisende, frontseitig vor dem Führerhaus 5 des Trägerfahrzeugs angeordnete Schmutzaufnahmeeinheit 9 und eine diese mit dem Sammelbehälter 6 verbindende Saugleitungsanordnung 10.

Die Schmutzaufnahmeeinheit 9 ist mittels einer Lenkeranordnung 11 anheb- und absenkbar sowie gegenüber der Fahrzeugmitte M seitwärts verlagerbar an dem Trägerfahrzeug 1 angelenkt. Dabei umfasst die Lenkeranordnung 11 zwei Lenker 12, die jeweils an einer mit der Rahmenstruktur des Fahrwerks 2 fest verbundenen Tragplatte 13 gelenkig angelenkt sind, und zwar um sowohl eine horizontale, sich quer zur Fahrtrichtung F erstreckende Achse als auch eine vertikale Achse schwenkbar. Jeder der beiden Lenker 12 ist an seinem jeweiligen vorderen Ende mit dem zugeordneten Saugkopf 8 in einer weiter unten näher erläuterten Weise gelenkig verbunden.

An jedem der beiden Lenker 12 greift ein Hubzylinder 14 an, der sich an seinem rückwärtigen Ende an der zugeordneten Tragplatte 13 abstützt. Im Reinigungsbetrieb, in dem sich die Saugköpfe auf der zu reinigenden Straßenbahnschiene S abstützen (s.u.), sind die beiden Hubzylinder 14 in eine Schwimmstellung schaltbar. Die Saugköpfe 8 sind mit den Lenkern 12 gelenkig verbunden dergestalt, dass sie sich im Bereich der Gelenkverbindung G um ein bestimmtes Maß relativ zu den Lenkern 12 um eine horizontale, sich quer zur Fahrtrichtung F erstreckende Achse neigen können, so dass sie stets ihr optimale vorgegebene Position relativ zu den Straßenbahnschienen S einnehmen können (s.u.).

Die Schmutzaufnahmeeinheit 9 umfasst zusätzlich zu den beiden Saugköpfen 8 eine diese miteinander verbindende Koppelstange 15. Jeder Saugkopf 8 umfasst seinerseits einen Rahmen 16 mit einem rückwärtig daran angeordneten Stützrad 17 und einem frontseitigen Stützelement 18 in Form einer Gleitkufe 19, welche ver- bzw. nachstellbar an dem Rahmen 16 angebracht ist. Oberhalb der Gleitkufe 19 ist an dem Rahmen 16 weiterhin jeweils eine Positionsleuchte 20 angeordnet. Der zwischen der Gleitkufe 19 und dem Stützrad 17, welches als Gleisrad 21 mit einem in die Rille der Straßenbahnschiene S eingreifenden Spurkranz 22 ausgeführt ist, bestehende Bereich des Rahmens 16 weist einen Durchbruch auf, über dem der Saugkasten 23 angeordnet ist, an welchen wiederum - über einen entsprechenden Stutzen - die zugeordnete Saugleitung 24 der Saugleitungsanordnung 10 angeschlossen ist. Der Durchbruch des Rahmens 16 bildet auf diese Weise die - der zu reinigenden Straßenbahnschiene S gegenüberliegende - Mündungsöffnung des betreffenden Saugkopfes 8. Der Durchbruch des Rahmens 16 und der Saugkasten 23 konvergieren bzw. verjüngen sich in Fahrtrichtung F.

Die Gelenkverbindung G der Saugköpfe 8 mit den Lenkern 12 gestattet im Übrigen die Verlagerung der Schmutzaufnahmeeinheit 9 aus der Mitte M des Trägerfahrzeugs 1 heraus zur Seite nach links und rechts. Hierzu wirkt auf die Schmutzaufnahmeeinheit 9 eine sich an dem Trägerfahrzeug abstützende (nicht dargestellte) Seitenverstelleinrichtung, welche einen an einem der beiden Lenker 12 angreifenden Linearantrieb in Form eines Hydraulikzylinders aufweist. Letzterer ist für den Reinigungsbetrieb in eine Schwimmstellung schaltbar. Die beiden Lenker 12 divergieren in Fahrtrichtung F; auf diese Weise ergibt sich bei einer Verstellung der Schmutzaufnahmeeinheit 9 zur Seite nach links oder rechts zusätzlich eine Schrägstellung der aus den beiden Saugköpfen 8 und der Koppelstange 15 bestehenden Einheit relativ zur Längsachse des Trägerfahrzeugs, was der Tendenz von Zwängungen zwischen der Schmutzaufnahmeeinheit 9 und den zu reinigenden Straßenbahnschienen bei Kurvenfahrt entgegenwirkt.

Im Bereich der Lenkeranordnung 11 ist eine - nicht dargestellte - Sensoreinheit vorgesehen, welche die Seitwärts-Position der Schmutzaufnahmeeinheit 9 relativ zur Fahrzeugmitte M erfasst. Erreicht, weil das Trägerfahrzeug entsprechend weit versetzt zu den Straßenbahnschienen fährt, die Seitwärtsverlagerung der Schmutzaufnahmeeinheit 9 relativ zur Fahrzeugmitte M einen maximal zulässigen Wert, so werden die Hubzylinder 14 der Hubeinrichtung - über die Steuerung der Reinigungsmaschine - selbsttätig im Sinne eines Anhebens der Schmutzaufnahmeeinheit 9 betätigt.

Die Saugköpfe 8 weisen jeweils eine im rückwärtigen Bereich des betreffenden Saugkastens 23 angeordnete Pressluftdüse 25 mit einer nach unten-vorne weisende Hauptblasrichtung auf. Die beiden Pressluftdüsen 25 sind über zugeordnete Schläuche mit einem Pressluftaggregat 26 verbunden, das einen für beide Saugköpfe 8 gemeinsamen, von einem Hydromotor angetriebenen Luftverdichter aufweist. Weiterhin weist jeder der Saugköpfe 8 eine frontseitig an dem bestreffenden Saugkasten 23 angeordnete Wassersprühdüse 27 mit einer schräg nach unten-hinten weisenden Hauptsprührichtung auf. Die beiden Wassersprühdüsen 27 sind mit einer Wasserversorgung verbunden.

Auch bei der in Fig. 3 hinsichtlich der hier maßgeblichen Details veranschaulichten abgewandelten Ausführungsform der erfindungsgemäßen Straßenbahnschienen-Reinigungsmaschine ist die Schmutzaufnahmeeinheit mittels einer zwei Lenker 12 unfassenden Lenkeranordnung anhebund absenkbar sowie gegenüber der Fahrzeugmitte seitwärts verlagerbar an dem Trägerfahrzeug angelenkt. Die beiden Lenker 12 sind dabei frontseitig mittels einer Traverse 28 miteinander verbunden, wobei die Traverse 28 gelenkig, d.h. bezüglich der Achsen 29 schwenkbar an den Lenkern 12 angeschlagen ist. Hierzu weist die Traverse 28 endseitig zwei Kopfstücke 30 mit entsprechenden Kopfplatten 31 auf. Der jeweilige Saugkopf 8 ist mit dem zugeordneten Kopfstück 30 der Traverse 28 mittels einer zweiten Gelenkanordnung 32 gelenkig verbunden, nämlich bezüglich der Lenkeranordnung in im Wesentlichen horizontaler Richtung schwenkbar. Die zwischen den Lenkern 12 und den Saugköpfen 8 wirkende Gelenkverbindung G umfasst auf diese Weise gewissermaßen links und rechts je ein Doppelgelenk mit jeweils zwei Gelenkanordnungen mit parallelen Schwenkachsen.

Dem gekoppelten, synchronisierten Verschwenken der beiden Saugköpfe 8 dient wiederum eine Koppelstange 15, welche die beiden Saugköpfe 8 miteinander verbindet. Die Koppelstange 15 ist hierzu an ihren beiden Enden gelenkig mit jeweils einer an dem jeweiligen Saugkopf 8 angeordneten, mit der betreffenden Tragplatte 42 verbundenen Anschlagplatte 35 angelenkt. Gezeigt ist in Fig. 3 auch der Schwenkantrieb 33 für die Saugköpfe 8. Dieser umfasst einen Hydraulikzylinder 34, der sich, hieran gelenkig angeschlagen, zwischen der an einem der Saugköpfe 8 angeordneten Anschlagplatte 35 und der Traverse 28 erstreckt.

Jeder der Saugköpfe 8 weist im Übrigen einen mechanischen Kratzer auf. Dieser ist an dem Ende der Kolbenstange 36 einer Zylinder-Kolben-Anordnung 37 angebracht, so dass er in die Rille der Schiene S ein- und aus dieser ausfahrbar ist. Die Kolbenstange 36 dringt dabei im Bereich eines frontseitigen Langloches 38 in den Saugkasten 23 ein, wobei Kolbenstange 36 und Saugkasten 23 im Bereich des Langloches 38 mittels zweier Borstenstreifen weitgehend gegeneinander abgedichtet sind. Die Zylinder-Kolben-Anordnung 37 ist an dem frontseitigen stehenden Rahmenabschnitt 39, auf dem auch die Positionsleuchte 20 montiert ist, um die Achse 40 verschwenkbar gelagert. Mittels einer Feder 41 ist die Zylinder-Kolben-Anordnung 37 dabei nach unten vorgespannt, so dass der Kratzer in seiner ausgefahrenen Position gegen den Grund der Rille der Schiene S gepresst wird.

## Patentansprüche

1. Straßenbahnschienen-Reinigungsmaschine mit einem Trägerfahrzeug, welches ein angetriebene Hinterräder (3) und lenkbare Vorderräder (4) aufweisendes Straßenfahrwerk (2) und ein frontseitiges Führerhaus (5) umfasst, und einer saugenden Reinigungseinheit, welche einen Sammelbehälter (6) mit einem Sauggebläse (7), eine zwei Saugköpfe (8) aufweisende Schmutzaufnahmeeinheit (9) und eine diese mit dem Sammelbehälter verbindende Saugleitungsanordnung (10) umfasst, mit den folgenden Merkmalen:
die Schmutzaufnahmeeinheit (9) ist an der Reinigungsmaschine frontseitig vor dem Führerhaus (5) des Trägerfahrzeugs angeordnet;
bei dem Trägerfahrzeug handelt es sich um ein kein Schienenfahrwerk aufweisendes reines Ein-Wege-Fahrzeug.

2. Straßenbahnschienen-Reinigungsmaschine nach Anspruch 1, **dadurch gekennzeichnet, dass** die Schmutzaufnahmeeinheit (9) mittels einer Lenkeranordnung (11) anheb- und absenkbar sowie gegenüber der Fahrzeugmitte (M) seitwärts verlagerbar an dem Trägerfahrzeug angelenkt ist.

3. Straßenbahnschienen-Reinigungsmaschine nach Anspruch 2, **dadurch gekennzeichnet, dass** die Lenkeranordnung (11) zwei Lenker (12) umfasst, die bevorzugt in Fahrtrichtung (F) divergieren.

4. Straßenbahnschienen-Reinigungsmaschine nach einem der Ansprüche 1 bis 3, **dadurch gekennzeichnet, dass** die beiden Saugköpfe (8) oder die beiden Lenker (12) mittels einer Koppelstange (15) miteinander verbunden sind.

5. Straßenbahnschienen-Reinigungsmaschine nach einem der Ansprüche 1 bis 4, **dadurch gekennzeichnet, dass** jeder der beiden Saugköpfe (8) ein Stützrad (17) aufweist, das bevorzugt jeweils hinter der Mündungsöffnung des betreffenden Saugkopfes (8) angeordnet und von denen bevorzugt zumindest eines als Gleisrad (21) ausgeführt ist.

6. Straßenbahnschienen-Reinigungsmaschine nach einem der Ansprüche 1 bis 5, **dadurch gekennzeichnet, dass** jeder der beiden Saugköpfe (8) ein jeweils vor der Mündungsöffnung des betreffenden Saugkopfes angeordnetes Stützelement (18), insbesondere eine Gleitkufe (19) aufweist.

7. Straßenbahnschienen-Reinigungsmaschine nach einem der Ansprüche 1 bis 6, **dadurch gekennzeichnet, dass** eine Hubeinrichtung für die Schmutzaufnahmeeinheit (9) vorgesehen ist, die sich an dem Trägerfahrzeug abstützt und im Reinigungsbetrieb in eine Schwimmstellung schaltbar ist.

8. Straßenbahnschienen-Reinigungsmaschine nach einem der Ansprüche 1 bis 7, **dadurch gekennzeichnet, dass** auf die Schmutzaufnahmeeinheit eine sich an dem Trägerfahrzeug abstützende Seitenverstelleinrichtung wirkt, die für den Reinigungsbetrieb in eine Schwimmstellung schaltbar ist.

9. Straßenbahnschienen-Reinigungsmaschine nach einem der Ansprüche 1 bis 8, **dadurch gekennzeichnet, dass** ein die Seitwärts-Position der Schmutzaufnahmeeinheit (9) relativ zur Fahrzeugmitte (M) erfassende Sensoreinheit vorgesehen ist, die bei Erreichen einer maximal zulässigen Seitwärtsverlagerung der Schmutzaufnahmeeinheit relativ zur Fahrzeugmitte die Hubeinrichtung im Sinne eines Anhebens der Schmutzaufnahmeeinheit betätigt.

10. Straßenbahnschienen-Reinigungsmaschine nach einem der Ansprüche 1 bis 9, **dadurch gekennzeichnet, dass** der Mündungsquerschnitt der Saugköpfe (8) in Fahrtrichtung konvergiert.

11. Straßenbahnschienen-Reinigungsmaschine nach einem der Ansprüche 1 bis 10, **dadurch gekennzeichnet, dass** jeder der Saugköpfe (8) mindestens eine mit einem Pressluftaggregat (26) verbundene Pressluftdüse (25) und/oder mindestens eine mit einem Druckwasseraggregat verbundene Wasserstrahldüse aufweist.

12. Straßenbahnschienen-Reinigungsmaschine nach Anspruch 11, **dadurch gekennzeichnet, dass** die Pressluftdüsen (25) und/oder Wasserstrahldüsen eine schräg nach unten-vorne weisende Hauptblasrichtung aufweisen.

13. Straßenbahnschienen-Reinigungsmaschine nach einem der Ansprüche 1 bis 12, **dadurch gekennzeichnet, dass** jeder der Saugköpfe (8) mindestens eine mit einer Wasserversorgung verbundene Wassersprühdüse (27) aufweist, die bevorzugt im Wesentlichen frontseitig an dem betreffenden Saugkopf (8) angeordnet ist und eine schräg nach unten-hinten weisende Hauptsprührichtung aufweist.

14. Straßenbahnschienen-Reinigungsmaschine nach Anspruch 3, **dadurch gekennzeichnet, dass** die beiden Lenker (12) mittels einer Traverse (28), welche gelenkig an den Lenkern (12) angeschlagen ist, miteinander verbunden sind, wobei die beiden Saugköpfe (8) mittels einer Gelenkanordnung (32) bezüglich der Lenkeranordnung in im Wesentlichen horizontaler Richtung schwenkbar gelagert und bevorzugt mittels einer Koppelstange (15) miteinander verbunden sind.

15. Straßenbahnschienen-Reinigungsmaschine nach Anspruch 14, **dadurch gekennzeichnet, dass** ein Schwenkantrieb (33) für die Saugköpfe (8) vorgesehen ist, mittels dessen ein Verschwenken der Saugköpfe relativ zu der Lenkeranordnung möglich ist.

16. Straßenbahnschienen-Reinigungsmaschine nach Anspruch 1, **dadurch gekennzeichnet, dass** jeder der Saugköpfe (8) mindestens einen mechanischen Kratzer aufweist, der bevorzugt ein- und ausfahrbar und/oder verschwenkbar gelagert ist.

17. Straßenbahnschienen-Reinigungsmaschine nach Anspruch 1, **dadurch gekennzeichnet, dass** die
Schmutzaufnahmeeinheit (9) gegen eine mindestens einen angetriebenen Besen umfassende Kehreinheit austauschbar am Trägerfahrzeug angebracht ist.
